# EUROPÄISCHE PATENTSCHRIFT

(11) **EP 0 200 867 B1**
(45) Veröffentlichungstag und Bekanntmachung des Hinweises auf die Patenterteilung: **17.07.1991**
(21) Anmeldenummer: 86102698.7
(22) Anmeldetag: 01.03.1986
(51) Int. Cl.: H01F 7/22

(54) **Demontierbare Vorrichtung zum gegenseitigen Abstützen zweier auf Tiefsttemperatur befindlicher Bauelemente**
Dismantable structure for the mutual strutting of two constructional elements at a low temperature
Dispositif démontable pour le soutien réciproque de deux éléments constructifs à basse température

(30) Priorität: 10.05.1985 DE 3516874
(43) Veröffentlichungstag der Anmeldung: 12.11.1986
(73) Patentinhaber: KERNFORSCHUNGSZENTRUM KARLSRUHE GMBH, D-76050 Karlsruhe (DE)
(72) Erfinder: Hübener, Jörg, D-7513 Stutensee-4 (DE); Böhme, Georg, D-7504 Weingarten (DE)

(56) Entgegenhaltungen:
- DE-A- 2 523 007
- FR-A- 2 236 257
- JP-A-58 186 914

## Beschreibung

Die vorliegende Erfindung betrifft eine demontierbare Vorrichtung zum gegenseitigen Abstützen zweier auf Tiefsttemperatur befindlicher und gegen die Außentemperatur isolierter Bauelemente unter Aufrechterhaltung einer Kältebrücke zwischen den Bauelementen, z.B. zweier supraleitender Magnetspulen während der Betriebsphase.

Beim Betrieb supraleitender Magnete, die etwa unter 4 K Betriebstemperatur stehen, entstehen durch die Magnetspulen sehr hohe Kräfte. Diese Kräfte müssen durch gegenseitige Abstützung der Magnetspulen bzw. ihrer Gehäuse aufgenommen werden, um Deformationen zu vermeiden.

Aus der FR-A-2236257 ist eine Vorrichtung zum gegenseitigen Abstützen von auf Tiefsttemperatur befindlichen und gegen die Außentemperatur isolierten supraleitenden Magnetspulen bekannt. Die Vorrichtung ist Bestandteil eines jeden Magnetsystems und befindet sich innerhalb des Vakuumsystemes um den Magneten. Sie kann daher ohne Öffnen oder Unterbrechen des Vakuummantels nicht demontiert werden. Eine solche Demontierbarkeit wäre jedoch bei einer Lagekorrektur der Magnete wünschenswert.

Aufgabe der vorliegenden Erfindung ist es nun eine Vorrichtung zu schaffen, mit welcher zwei supraleitende d.h. unter sehr tiefen Temperaturen im Bereich von 4K stehenden Magnete kraftschlüssig zur Aufnahme der im Betrieb entstehenden, hohen Magnetkräfte verbunden werden können. Dabei ist es erforderlich, diese Vorrichtung leicht demontieren zu können, ohne daß der Vakuummantel der Magnetspule unterbrochen oder geöffnet werden muß. Die Isolierung der Magnetspulen muß auch bei abgebauter Vorrichtung erhalten bleiben, d.h. auch dann darf kein unter Tiefsttemperatur stehendes Bauteil mit der Außentemperatur in Kontakt kommen um Wärmeverluste zu vermeiden.

Die vorliegende Erfindung schlägt nun zur Lösung dieser Aufgabenstellung bei einer Vorrichtung der eingangs beschriebenen Art die Merkmale vor, die im Patentanspruch 1 von a) bis f) aufgeführt sind. Weitere vorteilhafte Ausgestaltungen des Erfindungsgegenstandes bestehen in den Merkmalen, die im Patentanspruch 2 unter g) bis h) angegeben sind.

Eine solcher Art ausgebildete Vorrichtung gestattet es nun in besonders vorteilhafter Weise, die Druckkräfte bei Raumtemperatur zwischen zwei gekapselten und auf Tiefsttemperatur befindlichen Bauteilen aufzunehmen. Dabei besteht im eingebauten Zustand auch eine durchgehende Kälteverbindung, die von der Außentemperatur vollständig isoliert ist. Eine solche, diese Bedingungen erfüllende Vorrichtung war bisher nicht bekannt.

Weitere Einzelheiten der Erfindung sind im folgenden anhand der Figuren 1 bis 5 näher erläutert. Es zeigen
- die Figur 1: zwei einander gegenüberliegende supraleitende Magnetspulen ohne Verbindung miteinander,
- die Figur 2: dieselben mit eingesetztem Verbindungehäuse und getrennter Kältebrücke,
- die Figur 3: die Vorrichtung gemäß Figur 2 mit durchgehender Kältebrücke,
- die Figur 4: die perspektivische Ansicht auf einen Magnet der Figur 1,
- die Figur 5: die perspektivische Ansicht wie Figur 4, jedoch mit aufgesetztem Verbindungsgehäuse.

In der Figur 1 sind die Verbindungsstellen der zwei einander gegenüberliegenden supraleitenden und tiefstgekühlten Magnetspulen 1 und 2 spiegelbildlich dargestellt wobei beide Verbindungsstellen gleich sind. Die Figur 4 zeigt davon eine in Perspektivischer Darstellung.

Die Magnetspulen 1 und 2 sind nach außen durch die Stützstruktur 3 als äußere Kontur begrenzt, die mit einer Supraisolation 4 abgedeckt bzw. durch ein N₂-Schild isoliert ist. An der Stelle der übertragung ist an die Stützstruktur 3 ein angeschrägtes inneres Druckstück 30 leitend angebracht, welches neben der Kraftübertragung als Wärme- bzw. Kälteverbindung dient. In gewissem Abstand zur Stützstruktur 3 außerhalb der Isolierung 4 ist die Magnetspule von einem Vakuumgehäuse 40 umgeben, in dessen Innen- bzw. Zwischenraum 26 Vakuum herrscht, welches die Trennung der Raumtemperatur zur Tiefsttemperatur der Magnetspulen 1, 2 bildet.

In der Höhe der Kraftübertragungsstelle ist die Wand des Vakuumgehäuses 40 zu einem verdickten Flansch 5 ausgebildet, in dessen zentraler Öffnung 27 ein weiteres rundes äußeres Druckstück 7 sitzt, dessen Mitte mit dem des inneren Druckstückes 30 fluchtet, und welches mittels eines Wellrohrkompensators 6 elastisch gehalten wird. Der Wellrohrkompensator 6 ist mit seinem einen Ende 28 in der Öffnung 27 gasdicht nach innen gerichtet eingeschweißt und hält das Druckstück 7 in der Öffnung 27 mittels eines Zwischenbleches 55 so, daß ein Abstand bzw. Zwischraum 52 zum inneren Druckstück 30 gebildet wird. Das andere Ende 29 des Kompensators 6 ist dabei gasdicht mittels des Zwischenbleches 55 am Umfang des äußeren Druckstückes 7 befestigt. Dieses Druckstück 7 ist so positioniert, daß seine Außenfläche 31 etwas über die Außenkontur 32 des Flansches 5 hinausragt. Der Wellrohrkompensator 6 besitzt eine gestreckte Länge von rund 800 mm, gesehen von der kalten nach der warmen Seite. Oberhalb der Flansche 5 ist eine Öffnung 33 in das Vakuumgehäuse 40 eingebracht, die mit einem Deckel 11 verschlossen ist, der an seiner Innenseite 34 die Halterung bzw. den Verschiebemechanismus eines senkrecht beweglichen Keiles 8 trägt. Der Keil ist an seiner einen, dem Magneten 1 zugewendeten Seite 35 angeschrägt. Seine andere Seite 36 ist senkrecht ausgebildet. Der Winkel der angeschrägten Seite 35 entspricht dem Winkel der angeschrägten Außenfläche 37 des inneren Druckstückes 30, die senkrechte Fläche 36 des Keiles 8 korrespondiert mit der senkrechten Innenfläche 38 des äußeren Druckstückes 7. Die Abstände der Fläche 37 und 38 voneinander entsprechen etwa der Dicke des Keiles 8. Der Keil 8 ist mittels eines Lamellenrohres 12, dessen gestreckte Länge von kalt nach warm mindestens 800 mm beträgt und dessen Aufbau in den Figuren 3 und 4 gezeigt ist, mit der Gewindestange 13 verbunden und wird in der Halterung 9 geführt, die ihrerseits auf der Innenseite des Deckels 11 sitzt. Der Antrieb für die Drehbewegung der Gewindestange 13 erfolgt mittels des auf sie geschraubten und zum Vakuumgehäuse 40 ortsfesten Kegelrades 39, welches mittels des Kegelrades 41 drehbar ist. Das Kegelrad 41 ist in der Wand des Vakuumgehäuses 40 gelagert und kann von außen her nach Abnahme der Kappe 42 durch Drehen der Welle 10 am Vierkant 43 gedreht werden.

Das die beiden Druckstücke 7 verbindende und zwischen dieselben einsetzbare Verbindungsgehäuse 14 ist in den Figuren 2 und 3 eingesetzt im Schnitt und in der Figur 5 perspektivisch dargestellt. Das Gehäuse 14 ist auf seiner einen Seite als Flansch 54 und auf der anderen Seite als Stutzen 45 mit einer Führungsfläche 44 ausgebildet, auf welcher mittels eines Gleitlagers 15 der Flansch 16 horizontal bewegt werden kann. Ein Faltenbalg 17 dichtet dabei den Innenraum 46 zwischen dem Gehäuse 14 und losem Flansch 16 nach außen hin ab. Mittels der zwei Schraubvorrichtungen 18 wird der Flansch 16 hin und her bewegt. Die drei um 120° um den Umfang versetzten Arretierungsstifte 19 zentrieren dabei das in der Mitte des Gehäuses 14 gelegene mittlere Druckstück 20, welches die spätere Kältebrücke und Druckübertragung- bzw. Verbindung zwischen den Spulen 1 und 2 mit den äußeren Druckstücken 7 bildet und mit seiner Länge deren Abstand überbrückt. Während der Zentrierung greifen unten an den Arretierungsstiften 19 angebrachte Klötze 47 in Ausnehmungen 48 des mittleren Druckstückes 20 ein (siehe Figur 5).

Das mittlere Druckstück 20 besitzt an jeder Seite einen Führungskeil 21 (siehe Figur 5) sowie ein diesem gegenüberliegenden Schulterstück 22 und ist an seiner Außenseite 49 mit Supraisolation 23 umgeben. Die Arretierungsstifte 19, die mittels der Gewindebuchsen 50 im Gehäuse 14 gegen das mittlere Druckstück 20 einschraubbar sind, sind während des Betriebes mit einer Kappe 24 vakuumdicht verschlossen, das Gehäuse 14 wird für den Betrieb über den nur als Linie dargestellten Vakuumanschluß 25 evakuiert.

Die Funktion der demontierbaren Vorrichtung zur kalten Abstützung der beiden Magnetspulen 1 und 2 ist nun wie folgt:
Für den herzustellenden Kraftschluß der beiden, einander gegenüberliegende Magnetspulen 1 und 2 ist ihrer Ausgangsposition wie in der Figur 1 bzw. der Figur 4 dargestellt. Die beiden Spulen 1 und 2 sind auf Betriebstemperatur gehalten, d.h. sie sind auf eine für Supraleitung notwendige sehr tiefe Temperatur im Bereich von 4 K gekühlt. Die beiden inneren Druckstücke 30 haben direkten Kontakt mit der Tiefsttemperatur. Da die Keile 8 (siehe Figuren 1 und 2) noch nach oben ausgefahren bzw. gezogen sind, weisen die tiefsttemperierte inneren Druckstücke 30 noch keinen Kontakt mit den noch auf Raumtemperatur liegenden und durch den unter Vakuum liegenden Inneraum 26 isolierten größeren äußeren Druckstücken 7 auf.

Das Verbindungsgehäuse 14 wird nun so zwischen die Magnetspulen 1 und 2 bzw. die Vakuumgehäuse 40 gesetzt (siehe Figuren 2 und 3), daß das mittlere Druckstück 20 die beiden mittels der Wellrohrkompensatoren 6 elastisch gelagerten äußeren Druckstücke 7 mit seinen Führungskeilen 21 (siehe Figur 5) etwas zur Seite drückt und sich mit den beiden, über ihren Umfang gewölbten Schulterstücken 22 auf ihnen abstützt und auf die Mitte des Druckstückes 7 zentriert. Dann wird der feste Flansch 54 des Gehäuses 14 mit dem Flansch 5 des Vakuumgehäuses 40 von der Magnetspule 2, wie in der Figur dargestellt, abgedichtet und mit ihm verschraubt. Danach wird der lose Flansch 16 des Verbindungsgehäuses 14 mittels der Schraubvorrichtungen 18 durch Verschieben auf der Führungsfläche 44 bzw. dem Gleitlager 15 in Richtung Flansch 5 der Magnetspule 1 verfahren, an sie angedrückt, abgedichtet und mit ihr verschraubt. Darauf werden die drei Arretierungsstifte 19 mit den Klötzen 47 aus den Ausnehmungen 48 herausgefahren und bis zum oberen Anschlag gebracht und mit der Kappe 24 vakuumdicht verschlossen. Es besteht nunmehr keine wärmeleitende Verbindung mehr zwischen dem mittleren Druckstück 20 und der Wand des Verbindungsgehäuses 14. Danach wird der Innenraum 51 des Gehäuses 14 evakuiert, die Wärmeisolierung innerhalb des Gehäuses 14 ist hergestellt.

Ist nun das Vakuum in den Innrauem 51 auf demselben Wert wie in den Innenräumen 26 bzw. auf dem gewünschten Wert, so kann die Kältebrücke geschlossen werden. Dazu werden die beiden Keile 8 von Hand durch Drehen am Vierkant 43 in der Halterung 9 nach unten bewegt und in den Zwischenraum 52 zwischen den Flächen 37 und 38 der Druckstücke 30 und 7 geschoben bis die Fläche 35 und 36 in engem Kontakt mit den Flächen 37 und 38 kommen und die Kältebrücke bzw. ein Kraftschluß von ca. 5000 kilo N oder 5 MN (= 500 t) zwischen den Magnetspulen 1 und 2 hergestellt ist (siehe Figuren 3 und 5). Haben die Druckstücke 7 Tiefsttemperatur erreicht, so werden die Keile nachjustiert.

Die Kältebrücke bzw. Abstützverbindung zwischen den Magnetspulen 1 und 2 besteht nun aus den inneren Druckstücken 30, den Keilen 8, den äußeren Druckstücken 7 und dem mittleren Druckstück 20. Diese Teile haben außer dem Materialquerschnitt der Wellrohrkompensatoren 6 und der Lamellenrohre 12 keine direkte Verbindung zur Raumtemperatur des Außenraumes 53 mehr und werden durch die evakuierten Räume 26 und 51 wärmeisoliert. Dabei sorgt die gestreckte Länge der Teile 6 und 12 von 800 mm im Verhältnis zu ihrer geringen Wandstärke auch in diesem Bereich für genügenden Isolierungsabstand, für das sich die Temperaturdifferenz an diesen Teilen 6 und 12 ohne größere Wärmeverluste abbaut.

Der Ausbau des Verbindungsgehäuses 14 erfolgt in umgekehrter Reihenfolge. Nach Abschalten der Magnete, also Abbau der Kräfte werden zuerst die Teile 8 hochgezogen. Nach einer eventuell notwendigen Aufheizung des Verbindungsgehäuses 14 werden die drei Arretierungsstifte 19 an das mittlere Druckstück 20 bzw. die Klötze 47 in die Ausnehmungen 48 eingefahren und der unter Vakuum stehende Innenraum 51 geöffnet. Anschließend können die Flansche 16 und 54 gelöst und das gesamte Verbindungsgehäuse 14 wieder abgebaut werden.

## Patentansprüche

1. Vorrichtung zum gegenseitigen Abstützen zweier auf Tiefsttemperatur befindlicher und gegen die Außentemperatur isolierter Bauelemente (1, 2) unter Aufrechterhaltung einer Kältebrücke zwischen den Bauelementen, z.B. zweier supraleitender Magnetspulen während der Betriebsphase, mit den folgenden Merkmalen:
a) Die Wärmeisolation (4), wie z.B. eine durch Supraisolation, N₂-Schild isolierte Stützstruktur (3), von beiden Bauelementen (1, 2) ist von einem Vakuumgehäuse (40) umgeben, wobei der gebildete Zwischenraum (26) evakuierbar ist,
b) durch die Wärmeisolation (4) hindurch sind an jedem Bauelement (1, 2) je ein inneres und je ein äußeres Druckstück (7, 30) kraftschlüssig und wärmeleitend angeschlossen,
c) das jeweils äußere Druckstück (7) fluchtet mit dem jeweils inneren Druckstück (30) und ist, die Wandung durchsetzend elastisch gelagert, wobei innerhalb des Vakuums jeweils ein Zwischenraum (52) zwischen den Innenflächen (38) der äußeren Druckstücke (7) und den Außenflächen (27) der inneren Druckstücke (30) besteht,
gekennzeichnet durch die weiteren Merkmale:
d) in die Zwischenräume (52) sind zum Überbrücken Keile (8) bis zum Anliegen einfahrbar, deren den Druckstücken gegenüberliegende Seiten (25, 36) in ihrem Neigungswinkel dem der Flächen (37, 38) an den Druckstücken entsprechen (7, 30),
e) zwischen die Wandungen des Vakuumgehäuses (40) an den beiden Bauelementen (1, 2) ist mit einem festen (54) und einem losen Flansch (16) ein demontierbares Verbindungsgehäuse (14) an den Flanschen (5) nach außen vakuumdicht anschließbar, dessen Innenraum (51) evakuierbar ist,
f) in der Mitte des Verbindungsgehäuses (14) verläuft zentrisch und mit den äußeren Druckstücken (7) fluchtend ein mittleres Druckstück (20), welches mit seiner Länge den Abstand zwischen diesen überbrückt und an diese anliegt.

2. Vorrichtung nach Anspruch 1, gekennzeichnet durch die weiteren Merkmale:
g) das mittlere Druckstück (20) ist über seinen Umfang durch drei radiale Arretierungsstifte (19) radial zentriert bzw. gehalten, welche nach außen vom mittleren Druckstück (20) weg bewegbar sind,
h) an den beiden Stirnflächen des mittleren Druckstückes (20) sind jeweils einander gegenüberliegende Führungskeile (21) und ein über den Umfang gewölbtes Schulterstück (22) zur Einbauunterstützung bzw. Zentrierung vorhanden.

## Claims

1. Device for mutually supporting two constructional elements (1, 2), which are at minimum temperature and are insulated against the external temperature, whilst maintaining a cold bridge between the constructional elements, e.g. two superconductive magnet coils, during operation, having the following features:
a) the heat insulation means (4), such as a supporting structure (3), for example, which is insulated by superinsulation, an N₂ shield, of both constructional elements (1, 2) is surrounded by a vacuum housing (40), the intermediate space (26) which is formed being evacuatable,
b) an inner pressing component and an outer pressing component (7, 30) are each connected to each respective constructional element (1, 2) in a force-locking and heat-conductive manner through the heat insulation means (4),
c) the respective outer pressing component (7) is in alignment with the respective inner pressing component (30) and is resiliently mounted as a result of extending through the wall, an intermediate space (52) being produced within the vacuum between the inner faces (38) of the outer pressing components (7) and the outer faces (27) of the inner pressing components (30),
characterised by the additional features:
d) wedges (8) are insertable into the intermediate spaces (52) for spanning purposes until they abut against the resepctive inner and outer pressing components, the sides (35, 36) of said wedges situated adjacent the pressing components corresponding to the angle of inclination of the faces (37, 38) on the pressing components,
e) between the walls of the vacuum housing (40) on the two constructional elements (1, 2), a dismountable connection housing (14) is outwardly connectable in a vacuum-tight manner to the flanges (5) by means of a fixed flange (54) and a loose flange (16), the interior (51) of said housing being evacuatable,
f) in the centre of the connection housing (14), a central pressing component (20) extends centrally and in alignment with the outer pressing components (7) and spans, with its length, the spacing between said pressing components and abuts thereagainst.

2. Device according to claim 1, characterised by the additional features:
g) the central pressing component (20) is radially centred or retained over its periphery by means of three radial locking pins (19), which are displaceable outwardly away from the central pressing component (20),
h) guide wedges (21), which are situated opposite one another, and a shoulder-piece (22), which is curved over the periphery, are provided on the two end faces of the central pressing component (20) for the purpose of built-in support or centering.

## Revendications

1. Dispositif pour le soutien réciproque de deux éléments constitutifs (1, 2) se trouvant à très basse température et isolés vis-à-vis de la température extérieure en maintenant un pont de froid entre les éléments constitutifs, par exemple deux bobines magnétiques supraconductrices pendant le fonctionnement avec les caractéristiques suivantes :
a) l'isolation thermique (4), comme par exemple une structure d'appui isolée par superisolation, bouclier N₂, est entourée par un boîtier de vide (40), la chambre intermédiaire (26) pouvant être mise sous vide,
b) à travers l'isolation thermique (4) sont fixés sur chaque élément constitutif (1, 2) une pièce de pression interne et une pièce de pression externe (7, 30), par interpénétration par la force et en conduction thermique,
c) chaque pièce de pression externe (7) est alignée avec chaque pièce de pression interne (30), et en traversant la paroi en logement élastique, en ayant à l'intérieur du vide une chambre intermédiaire (52) entre les faces internes (38) des pièces de pression externes (7) et les faces externes (27) des pièces de pression internes (30), caractérisé par les autres caractéristiques :
d) dans les chambres intermédiaires (52), on peut insérer des coins (8) pour le montage, jusqu'au contact, dont les faces (25, 36) opposées aux pièces de pression correspondent par leur angle d'inclinaison à celui des faces (37, 38) sur les pièces de pression (7, 30),
e) entre les parois du boîtier de vide (40) sur les deux éléments constitutifs (1, 2), on peut fixer de manière étanche au vide vis-à-vis de l'extérieur avec une bride fixe (54) et une bride libre (16) un boîtier de liaison démontable (14) sur les brides (5), dont on peut mettre sous vide la chambre interne (51),
f) au milieu du boîtier de liaison (14) passe de manière centrée et en alignement avec les pièces de pression externes (7) une pièce de pression (20) moyenne qui, par sa longueur ponte l'écartement entre elles et repose sur elles.

2. Dispositif selon la revendication 1, caractérisé par les autres caractéristiques :
g) on maintient au centre la pièce de pression (20) médiane sur sa périphérie par trois tiges d'arrêt (19) radialement, qu'on peut retirer vers l'extérieur de la pièce de pression (20) médiane,
h) sur les deux faces frontales de la pièce de pression (20) médiane, il y a des coins de guidage (21) se faisant face et une pièce d'épaulement incurvée à la périphérie (22) pour le soutien de montage ou le centrage.
